# EUROPÄISCHE PATENTANMELDUNG

(11) **EP 0 917 397 A1**
(43) Veröffentlichungstag der Anmeldung: **19.05.1999**
(21) Anmeldenummer: 98118591.1
(22) Anmeldetag: 01.10.1998
(51) Int. Cl.: H04R 25/00

(54) **Verfahren zum Bestimmen eines Parametersatzes eines Hörgerätes**

(30) Priorität: 14.10.1997 DE 19745398
(71) Anmelder: Siemens Audiologische Technik GmbH, 91058 Erlangen (DE)
(72) Erfinder: Bindner, Jörg, 91085 Weisendorf (DE); Kaiser, Eduard, 91301 Forchheim (DE); Sigwanz, Ullrich, 91353 Hausen (DE); Weidner, Roland, 96199 Zapfendorf (DE)
(74) Vertreter: Epping, Wilhelm, Dr.-Ing.

(57) **Zusammenfassung**

Bei einem Verfahren zum Bestimmen eines Parametersatzes eines Hörgerätes wird ein Makroaufruf ermittelt, der Makroaufruf entsprechend einer Makrodefinition (74) in mindestens einen Stellbefehl (84 - 94) umgesetzt, und der Parametersatz in Abhängigkeit von dem mindestens einen Stellbefehl (84 - 94) bestimmt. Ein derartiges Verfahren ist leistungsfähig und dennoch flexibel und einfach in der Handhabung.

## Beschreibung

Die Erfindung betrifft ein Verfahren zum Bestimmen eines Parametersatzes eines Hörgerätes.

Bei einem modernen Horgerät, wie es beispielsweise aus der EP-B-0 064 042 bekannt ist, sind die Verstärkungs- und Übertragungseigenschaften mit einer Vielzahl von Parametern einstellbar. In dem Hörgerät sind mehrere Parametersätze gespeichert, die als Hörprogramme bezeichnet werden. Diese Hörprogramme werden bei der Anpassung des Hörgerätes von einem Hörgeräteakustiker bestimmt. Beim Tragen des Hörgerätes wählt der Benutzer, je nach der aktuellen Hörsituation, eines der Hörprogramme aus.

Mit zunehmender Leistungsfähigkeit der Hörgeräte wächst jedoch auch die Anzahl der einzustellenden Parameter. Bei leistungsfähigen Geräten mit digitaler Signalverarbeitung sind bis zu 32 oder noch mehr Parameter und bis zu 8 Programme vorgesehen. Die auch als "Steller" bezeichneten Parameter betreffen Eigenschaften wie die Verstärkung des Hörgerätes in mehreren Frequenzbereichen, Eckfrequenzen zur Abgrenzung dieser Frequenzbereiche, Eigenschaften einer eingangspegelabhängigen Verstärkung (AGC - automatic gain control) in mehreren Frequenzbereichen, Regler zum Einstellen der Störgeräuschunterdrückung und der Kanalkopplung und so weiter.

Die genannten Parameter sind am technischen Aufbau des Hörgerätes orientiert, so daß die audiologische Wirkung einer Veränderung eines der Parameter oft nicht leicht zu überblicken ist. Außerdem beeinflussen sich manche Parameter gegenseitig, beispielsweise die Steller für die Verstärkung des Hörgerätes in bestimmten Frequenzbereichen und die sogenannten NH-/NL-Steller, die die Verstärkung für tiefe bzw. hohe Frequenzen betreffen. Ferner bestehen Abhängigkeiten zwischen den einzelnen Hörprogrammen dergestalt, daß sich Veränderungen eines Parameters in einem Hörprogramm auf die anderen Hörprogramme auswirken.

Wegen dieser Schwierigkeiten und wegen der hohen Anzahl der einzustellenden Parameter, die überdies für jeden Hörgerätetyp unterschiedlich sind, ist das optimale Anpassen eines Hörgerätes eine sehr komplexe und zeitaufwendige Aufgabe, die von seiten des Hörgeräteakustikers umfangreiches Wissen und Erfahrung mit dem speziellen Hörgerätetyp erfordert. In der Praxis zeigt sich, daß viele Hörgeräte nicht optimal eingestellt werden. Ähnliche Schwierigkeiten ergeben sich, wenn ein vorgegebener Parametersatz verändert werden soll, um einen noch bestehenden Mangel zu beseitigen. Auch hierbei sind, je nach dem Hörgerätetyp, sehr unterschiedliche Lösungsansätze sinnvoll, so daß ebenfalls Spezialwissen erforderlich ist.

Es ist bekannt, zum Anpassen eines Hörgeräts ein Hörgeräte-Einstellprogramm zu verwenden, das feste Anpaß- und Korrekturalgorithmen enthält. Solche Programme sind aber sehr unflexibel und werden nur in relativ langen Zeitabständen aktualisiert. Neue Erfahrungen fließen daher nur bei einem Softwareupdate in das Programm ein. Außerdem kritisieren erfahrene Hörgeräteakustiker an solchen Programmen, daß die Algorithmen für den Anwender nicht veränderbar sind und er daher sein eigenes Know-How nicht mit einbringen kann.

Die Erfindung hat demgemäß die Aufgabe, die genannten Probleme zu vermeiden und ein Verfahren zum Bestimmen eines Parametersatzes eines Hörgerätes bereitzustellen, das leistungsfähig und dennoch flexibel und einfach in der Handhabung ist.

Erfindungsgemäß wird diese Aufgabe durch ein Verfahren mit den Merkmalen des Anspruchs 1 gelöst. Bevorzugte Ausgestaltungen der Erfindung sind Gegenstand der Unteransprüche.

Die Erfindung geht von der Grundidee aus, dem Benutzer die Möglichkeit von Makroaufrufen zur Verfügung zu stellen. Durch diese Makroaufrufe lassen sich mehrere Stellbefehle für Parameter des Hörgeräts zu Befehlsfolgen zusammenfassen, die eine für den Benutzer verständliche Funktion ausführen. Mittels eines geeigneten Satzes von Makrodefinitionen kann daher die hörgerätetechnisch orientierte Bedeutung der einzelnen Parameter und Stellbefehle in einen benutzer- oder aufgabenorientierten Bedeutungsgehalt umgesetzt werden. Jeder Makroaufruf kann dabei eine relativ komplexe Einstellfunktion ausführen. Dies erleichtert die Einstellung des Hörgerätes sowohl durch den Hörgeräteakustiker als auch durch einen technisch versierten Benutzer.

Makrodefinitionen sind üblicherweise nicht ein integraler Bestandteil eines Programms, sondern sie sind von der Programmlogik und dem eigentlichen Programmablauf getrennt. Bei der Verwendung in einem Hörgeräte-Einstellprogramm können sie daher schnell verändert werden, ohne daß ein neue Version des Hörgeräte-Einstellprogramms erstellt werden müßte. Wenn ein geeignetes Werkzeug zur Verfügung gestellt wird, können bestehende Makrodefinitionen mit relativ geringem Aufwand und geringer Einarbeitungszeit modifiziert werden. So kann beispielsweise ein Hörgeräteakustiker oder eine Vertriebsorganisation vom Hörgerätehersteller vorgegebene Makrodefinitionen an die eigenen Bedürfnisse anpassen. Dabei kann das individuelle Know-How berücksichtigt werden. Auch für neue Hörgerätetypen können schnell geeignete Makrosätze entworfen werden.

In manchen Ausführungsformen der Erfindung kann eine gewisse Abhängigkeit zwischen dem Hörgeräte-Einstellprogramm und den Makrodefinitionen bestehen, beispielsweise dadurch, daß alle diese Komponenten zu einer gemeinsamen Datei vereinigt sind. Vorzugsweise sind jedoch die Makrodefinitionen unabhängig von dem Hörgeräte-Einstellprogramm veränderbar, und in weiter bevorzugten Ausführungsformen sind sie sogar in einer von dem Hörgeräte-Einstellprogramm getrennten Datei oder Datentabelle gespeichert. Damit wird eine besonders gute Trennung zwischen dem eigentlichen, vom Benutzer nicht veränderbaren Hörgeräte-Einstellprogramm und den vom Benutzer (gegebenenfalls mittels eines Hilfsprogramms) anpaßbaren Makrodefinitionen erreicht.

Vorzugsweise sind komfortable Möglichkeiten zum Ordnen und Gliedern der einzelnen Makros und zum Aufruf durch den Benutzer vorgesehen. In bevorzugten Ausführungsformen erfolgt ein Makroaufruf in Abhängigkeit von einer Problembeschreibung des Benutzers und/oder dadurch, daß der Benutzer ein Bedienfeld betätigt. Die Problembeschreibung durch den Benutzer kann in der Auswahl einer ihm gestellten Frage und/oder einer ihm angebotenen Antwort bestehen. In bevorzugten Ausführungsformen sind auch diese mit der Benutzeroberfläche und der Benutzerführung zusammenhängenden Funktionen zumindest zum Teil unabhängig von dem Hörgeräte-Einstellprogramm veränderbar. Damit wird eine besonders hohe Flexibilität und Anpaßbarkeit an die individuellen Vorstellungen des Benutzers erreicht. Informationen über diese Funktionen sind vorzugsweise in mindestens einer von dem Hörgeräte-Einstellprogramm getrennten Datei oder Datentabelle gespeichert.

In bevorzugten Ausführungsformen wird ein Makroaufruf, falls eine entsprechende Makrodefinition vorliegt, in mehrere Stellbefehle umgesetzt, so daß komplexe Funktionen mit einem einzigen Makroaufruf ausgeführt werden können. In einer besonders bevorzugten Weiterbildung der Erfindung sind in einer Makrodefinition potentiell mehrere Stellbefehlsgruppen vorgesehen, von denen bei dem entsprechenden Makroaufruf eine ausgewählt wird. Diese Auswahl erfolgt vorzugsweise in Abhängigkeit von der Ausführbarkeit der Stellbefehle und/oder von einer Gewichtung der Stellbefehle, wobei die Ausführbarkeit der Stellbefehle ihrerseits von den augenblicklichen Parameterwerten bestimmt wird. Es wird also den einzelnen Stellbefehlsgruppen, die je einer Problemlösungsstrategie entsprechen, eine höhere oder geringere Erfolgsaussicht zugeordnet, und die Anweisungsfolge mit der höchsten Erfolgsaussicht wird gewählt. Somit ergibt sich ein quasi-intelligentes Verhalten des Systems, das die aktuelle Hörgeräteeinstellung berücksichtigt.

In bevorzugten Ausführungsformen dient das Verfahren zum Verändern eines bisherigen Parametersatzes, um diesen genauer an den Hörschaden des Benutzers anzupassen. Dabei kann das Verfahren mehrmals ausgeführt werden, wobei der jeweils aktuelle Parametersatz in kleinen Schritten (inkrementell) verändert wird.

Ein Ausführungsbeispiel der Erfindung wird nun unter Hinweis auf die schematischen Zeichnungen genauer beschrieben. Es zeigen:
Fig. 1 eine Darstellung eines Systems zum Einstellen eines Hörgerätes,
Fig. 2 eine beispielhafte Darstellung einer Bildschirmanzeige mit Bedienfeldern,
Fig. 3 eine beispielhafte Darstellung einer Bildschirmanzeige mit Fragen, vorgeschlagenen Antworten und Makroaufrufen,
Fig. 4 eine Darstellung der Datenbeziehungen bei dem Verfahren, und
Fig. 5 eine beispielhafte Darstellung einer Makrodefinition.

Bei dem in Fig. 1 gezeigten System zum Einstellen eines (vergrößert dargestellten) Hörgeräts 10 ist ein an sich bekannter persönlicher Computer (PC) 12 über ein Programmiergerät 14 mit dem Hörgerät 10 verbunden. Das Programmiergerät 14 ist durch mehradrige Leitungen an den Computer 12 und das Hörgerät 10 angeschlossen. Der Computer 12 weist eine Haupteinheit 16, einen Bildschirm 18 und Eingabegeräte wie eine Tastatur 20 und eine Maus 22 auf. Der Computer 12 läuft unter einem geeigneten, graphisch orientierten Betriebssystem und führt ein Hörgeräte-Einstellprogramm aus. Mittels dieses Einstellprogramms kann ein Benutzer einen Parametersatz für das Hörgerät 10 erstellen oder verändern. Auf an sich bekannte Weise können Parametersätze über die mehradrigen Leitungen und das Programmiergerät 14 zwischen dem Computer 12 und dem Hörgerät 10 in beide Richtungen übertragen werden.

Zum Erstellen und Verändern eines Parametersatzes bietet das Hörgeräte-Einstellprogramm Makroaufrufe an. Jeder Makroaufruf wird in Abhängigkeit von der zugeordneten Makrodefinition in einen oder mehrere Stellbefehle umgesetzt. Die Stellbefehle bestimmen ihrerseits den Parametersatz, indem sie entweder einen vorgegebenen Parametersatz verändern oder einen neuen Parametersatz generieren.

Bei der Bedienung des Hörgeräte-Einstellprogramms kann der Benutzer auf unterschiedliche Weise ein Makro aufrufen. Der Benutzer kann entweder mittels der Maus 22 ein auf dem Bildschirm 18 dargestelltes Bedienfeld betätigen, oder er kann ein Makro aufrufen, das ihm als Reaktion auf eine Problembeschreibung vorgeschlagen wird. Die erste dieser Möglichkeiten ist in Fig. 2 veranschaulicht. Dort ist ein Ausschnitt eines auf dem Bildschirm 18 gezeigten Fensters dargestellt, in dem mehrere Bedienfeldgruppen 24, 26, 28, 30, 32 angeordnet sind.

Die Bedienfeldgruppe 24 betrifft die Verstärkung leiser Eingangssignale. Ein erstes Bedienfeld 34 ist zum Erhöhen dieser Verstärkung im gesamten Frequenzbereich vorgesehen. Wenn der Benutzer dieses Bedienfeld 34 durch einen Mausklick betätigt, wird ein entsprechendes Makro aufgerufen, das mehrere Stellbefehle zum Einstellen mehrerer Parameter aufweist. Entsprechend dient ein zweites Bedienfeld 36 zum Verringern der Verstärkung leiser Signale im gesamten Frequenzbereich. Acht weitere Bedienfelder zum Erhöhen und Verringern der Verstärkung in einzelnen Frequenzabschnitten sind in einem Bereich 38 angeordnet. Die Bedienfeldgruppen 26 und 28 dienen analog zum Aufruf von Makros, die die Verstärkungseigenschaften für alle Eingangssignale bzw. laute Eingangssignale einstellen.

Mit den beiden Bedienfeldern der Bedienfeldgruppe 30 werden Makros aufgerufen, um die Rückkopplungsunterdrückung zu erhöhen und zu verringern. Die Bedienfeldgruppe 32 weist drei als Radioknöpfe ausgestaltete Bedienfelder auf, um eine Spracherkennungsfunktion des Hörgerätes durch den Aufruf je eines geeigneten Makros auszuschalten oder auf einen mittleren oder maximalen Wert zu schalten. Aus diesen Beispielen ist ersichtlich, daß jedes Bedienfeld eine eingängige, an der gewünschten Wirkung orientierte Bedeutung hat. Durch die Makroaufrufe werden somit technische Details der auszuführenden Stellbefehle vor dem Benutzer verborgen.

Fig. 3 veranschaulicht die zweite der oben erwähnten Möglichkeiten eines Makroaufrufs durch den Benutzer. Das Hörgeräte-Einstellprogramm stellt hierbei auf dem Bildschirm 18 mehrere Karteikarten 40, 42, 44 graphisch dar, die je eine Problemgruppe betreffen. Beispielsweise dient die Karteikarte 40 zur Lösung von Problemen, die mit der Lautstärke von Geräuschen zusammenhängen, die Karteikarte 42 betrifft Probleme der Rückkopplung und die Karteikarte 44 Probleme der Tonqualität.

Auf jeder Karteikarte ist eine baumartige Struktur von Fragen und Antworten dargestellt, durch die der Benutzer eine hinreichend genaue Problembeschreibung geben kann. So ist auf der Karteikarte 40 eine Frage 46 nach der Gesamtlautstärke und eine Frage 48 nach der Lautstärke leiser Geräusche vorgesehen. Als Antworten 50, 52, 54, 56 bietet das Hörgeräte-Einstellprogramm in beiden Fällen die Möglichkeiten "zu leise" und "zu laut" an. Auf andere Fragen sind differenziertere Antworten möglich, beispielsweise auf die Frage nach dem Auftreten einer Rückkopplung die Antworten "immer", "in ruhiger Umgebung", "beim Kauen/Sprechen" oder "beim Telefonieren".

In dem in Fig. 3 gezeigten Beispiel hat der Benutzer die Frage 48 und die Antwort 54 mittels je eines Mausklicks ausgewählt und damit das Problem beschrieben, daß leise Geräusche zu leise übertragen werden. Das Hörgeräte-Einstellprogramm schlägt in diesem Fall zwei Lösungen vor, die je einem Makroaufruf entsprechen. Die Lösungen werden in zwei Vorschlagsfenstern 58, 60 angezeigt. Wenn der Benutzer nun eine der Bestätigungstasten 62, 64 betätigt, wird das zugehörige Makro, dessen Bezeichner mit der vorgeschlagenen Lösung übereinstimmt, ausgeführt.

Die in Fig. 2 und Fig. 3 beispielhaft gezeigte Benutzeroberfläche sowie die einzelnen Makrodefinitionen sind nicht durch das Hörgeräte-Einstellprogramm vorgegeben. Vielmehr greift dieses Programm auf mehrere Dateien oder Datentabellen zu, in denen alle erforderlichen Informationen hinsichtlich der Benutzeroberfläche und der Makros gespeichert sind.

Die Struktur dieser Dateien ist in Fig. 4 schematisch gezeigt. Eine Fragendatei 66 enthält die dem Benutzer vorzulegenden Fragen, beispielsweise die in Fig. 3 gezeigten Fragen 46, 48. Eine Antwortdatei 68 weist für jede Frage in der Fragendatei 66 eine oder mehrere mögliche Antworten des Benutzers auf, zum Beispiel für die Frage 48 die beiden Antworten 54, 56. Schließlich ist eine Makrodatei 70 mit einer Vielzahl von Makrodefinitionen vorgesehen, wobei jeder Antwort in der Antwortdatei 68 ein Makro oder mehrere Makros zugeordnet sind.

Informationen, die die in Fig. 2 gezeigten Bedienelemente betreffen, sind in einer Bedienelementedatei 72 gespeichert. Im allgemeinen bilden mehrere inhaltlich zusammengehörige Bedienfelder einen Eintrag in der Bedienelementedatei 72, und die einzelnen Bedienfelder entsprechen je einer Antwort in der Antwortdatei 68. So sind beispielsweise die beiden Bedienfelder 34, 36 in der Bedienelementedatei 72 zu einem Bedienelement zusammengefaßt und in der Antwortdatei 68 mit zwei Antworten "Verstärkung erhöhen" und "Verstärkung verringern" verbunden. Ebenso sind den drei Radioknöpfen der Bedienfeldgruppe 32 ein einziger Eintrag in der Bedienelementedatei 72 und drei Antworten in der Antwortdatei 68 zugeordnet. In der Bedienelementedatei 72 können weitere Arten von Bedienelementen, beispielsweise Ankreuzfelder, Auswahllisten und so weiter vorgesehen sein. Ferner sind darin Informationen über die Gruppierung und Anordnung der Bedienelemente auf dem Bildschirm 18 enthalten.

Die Dateien 66, 68, 70, 72 sind nicht Bestandteil des eigentlichen Hörgeräte-Einstellprogramms. Sie können insbesondere getrennt von diesem Programm erstellt oder verändert werden, ohne daß das Hörgeräte-Einstellprogramm deshalb neu kompiliert werden müßte. Zu diesem Zweck ist ein Hilfsprogramm zum komfortablen Editieren der Dateien 66, 68, 70, 72 vorgesehen. Mittels dieses Hilfsprogramms können neue Erkenntnisse schnell in die Benutzeroberfläche, die Benutzerführung und die Makrodefinitionen einfließen, ohne daß eine neue Version des Hörgeräte-Einstellprogramms erzeugt werden müßte. Die Dateien 66, 68, 70, 72 können sowohl von dem Hersteller des Gesamtsystems als auch von Drittanbietern oder von Hörgeräteakustikern erstellt und/oder geändert werden.

Fig. 5 zeigt beispielhaft eine in der Makrodatei 70 enthaltene Makrodefinition 74. Ein Bezeichner 76 beschreibt die Funktion des Makros, hier also das Erhöhen der Verstärkung und Kompression für hohe Frequenzen. Die Makrodefinition 74 weist ferner drei alternative Stellbefehlsgruppen 78, 80, 82 auf. Die erste Stellbefehlsgruppe 78 enthält sechs Stellbefehle 84, 86, 88, 90, 92, 94, während der Inhalt der beiden weiteren Stellbefehlsgruppen 80, 82 in Fig. 5 nicht näher dargestellt ist. In dem hier beschriebenen Ausführungsbeispiel weist jede Makrodefinition 74 eine, zwei oder drei Stellbefehlsgruppen 78, 80, 82 auf, und jede Stellbefehlsgruppe 78, 80, 82 kann bis zu 64 Stellbefehle 84, 86, 88, 90, 92, 94 enthalten.

Allgemein läßt sich ein Stellbefehl 84, 86, 88, 90, 92, 94 wie folgt als 5-Tupel aufschreiben:
(BEFEHL, UNTERBEFEHL, WERT1, WERT2, GEWICHTUNG)

Hierbei gibt die Komponente BEFEHL die Art des Stellbefehls an. So ist für jeden der beispielsweise 32 Parameter des Hörgerätes 10 ein eigener Stellbefehl vorgesehen, um diesen Parameter gezielt zu setzen oder zu verändern. Die Komponente UNTERBEFEHL spezifiziert den Stellbefehl genauer, beispielsweise durch die Angabe der Richtung einer Veränderung eines Parameters und des Maßes der Veränderung (in Schritten, in Dezibel, auf einen Maximal- oder Minimalwert, auf einen absoluten Wert und so weiter). Die Komponenten WERT1 und WERT2 enthalten Argumente für den Stellbefehl, zum Beispiel die Anzahl der Schritte oder den neu einzustellenden Parameterwert. Schließlich ist die Komponente GEWICHTUNG vorgesehen, die ein

Maß für die Wichtigkeit dieses Stellbefehls angibt und verwendet wird, um bei einem Makroaufruf gegebenenfalls eine von mehreren alternativen Stellbefehlsgruppen 78, 80, 82 auszuwählen. Dies wird unten noch genauer beschrieben. Zum Beispiel bewirkt der Stellbefehl 84 in Fig. 5 eine Erhöhung des Verstärkungsparameters für den Frequenzkanal 3 ("Gain ch3") um einen Schritt.

Neben den bisher beschriebenen Stellbefehlen für je einen Parameter des Hörgeräts 10 existieren Stellbefehle, die mehrere Parameter gleichzeitig ändern. Beispielsweise werden durch den Stellbefehl (BestFit, 0, 0, 0, w) alle Parameter nach einem vorgegebenen, heuristischen Algorithmus entsprechend einem Audiogramm des Patienten eingestellt. Ferner ist ein Befehl ChannelAdjust vorgesehen, der die Verstärkungs- und Kompressionsparameter des Hörgeräts 10 beeinflußt. Dieser Stellbefehl weicht von der bisher beschriebenen Form ab, weil er zwölf Parameter aufweist, die angeben, auf welchen Kanälen und für welche Eingangspegel welche Veränderungen vorgenommen werden sollen.

Schließlich sind Stellbefehle zum bedingten Ausführen von Teilen eines Makros vorgesehen. Beispielsweise wird durch die folgenden Stellbefehle die Gesamtverstärkung um 12 dB erhöht, wenn sie ursprünglich größer als 5 dB war, und sonst nur um 3 dB erhöht:
(if, Gain, GT, 5, w1)
   (Gain, dBUp, 12, 0, w2)
(else, 0, 0, 0, w3)
   (Gain, dBUp, 3, 0, w4)
(endif, 0, 0, 0, 0)

Beim Ablauf des Hörgeräte-Einstellprogramms löst der Benutzer durch Betätigen eines Bedienfeldes 34, 36 in Fig. 2 oder einer Bestätigungstaste 62, 64 in Fig. 3 einen Makroaufruf aus. Die zugeordnete Makrodefinition 74 wird aus der Makrodatei 70 gelesen. Falls die Makrodefinition nur eine Stellbefehlsgruppe aufweist, werden die darin enthaltenen Stellbefehle der Reihe nach ausgeführt, um den bisherigen Parametersatz zu verändern oder zu überschreiben. Enthält jedoch die Makrodefinition 74, wie dies in Fig. 5 gezeigt ist, mehrere alternative Stellbefehlsgruppen 78, 80, 82, so wird eine davon durch das Hörgeräte-Einstellprogramm automatisch ausgewählt.

Für diese Auswahl werden alle Stellbefehle in den Stellbefehlsgruppen 78, 80, 82 hinsichtlich ihrer Ausführbarkeit untersucht. Ein Stellbefehl gilt dann als nicht oder nur zum Teil ausführbar, wenn er eine Änderung eines Parameters erfordert, die einen vorgegebenen Einstellbereich dieses Parameters übersteigen würde. Ferner können solche Stellbefehle nicht ausgeführt werden, die unzulässige Seiteneffekte auf andere Hörprogramme zur Folge hätten. Für jede Stellbefehlsgruppe 78, 80, 82 werden nun die Gewichtungen (Komponente GEWICHTUNG) der ausführbaren Stellbefehle (und anteilige Gewichtungen für die nur zum Teil ausführbaren Stellbefehle) summiert. Bei Stellbefehlen, die einen Parameter auf einen festen Wert setzen, kann die Gewichtung auch von dem Maß der Veränderung gegenüber dem bisherigen Parameterwert abhängen.

Die Stellbefehlsgruppe 78, 80, 82 mit der höchsten Gewichtungssumme ausführbarer Stellbefehle wird ausgeführt. Somit können Makros definiert werden, deren Wirkung von der augenblicklichen Konfiguration des Hörgerätes 10 abhängt.

## Patentansprüche

1. Verfahren zum Bestimmen eines Parametersatzes eines Hörgerätes (10), mit den Schritten:
a) Ermitteln eines Makroaufrufs,
b) Umsetzen des Makroaufrufs in mindestens einen Stellbefehl (84 - 94) entsprechend einer Makrodefinition (74),
c) Bestimmen des Parametersatzes in Abhängigkeit von dem mindestens einen Stellbefehl (84 - 94).

2. Verfahren nach Anspruch 1, **dadurch gekennzeichnet,** daß das Verfahren durch einen von einem Hörgeräte-Einstellprogramm gesteuerten Computer (12) ausgeführt wird.

3. Verfahren nach Anspruch 2, **dadurch gekennzeichnet,** daß die Makrodefinition (74) unabhängig von dem Hörgeräte-Einstellprogramm veränderbar ist, und daß die Makrodefinition (74) vorzugsweise in einer von dem Hörgeräte-Einstellprogramm getrennten Datei (70) oder Dateitabelle gespeichert ist.

4. Verfahren nach einem der Ansprüche 1 bis 3, **dadurch gekennzeichnet,** daß in Schritt a) zum Ermitteln des Makroaufrufs ein Betätigen eines Bedienfeldes (34, 36) erkannt wird.

5. Verfahren nach den Ansprüchen 2 und 4, **dadurch** gekennzeichnet, daß die Eigenschaften des Bedienfeldes (34, 36) zumindest zum Teil unabhängig von dem Hörgeräte-Einstellprogramm veränderbar sind, und daß die Eigenschaften des Bedienfeldes (34, 36) vorzugsweise zumindest zum Teil in einer von dem Hörgeräte-Einstellprogramm getrennten Datei (72) oder Dateitabelle gespeichert sind.

6. Verfahren nach einem der Ansprüche 1 bis 5, **dadurch gekennzeichnet,** daß in Schritt a) der Makroaufruf in Abhängigkeit von einer Problembeschreibung des Benutzers und/oder von einer Eingabe des Benutzers auf eine ihm gestellte Frage (46, 48) und/oder eine ihm angebotene Antwort (50 - 56) ermittelt wird.

7. Verfahren nach den Ansprüchen 2 und 6, **dadurch gekennzeichnet,** daß die dem Benutzer gestellten Fragen (46, 48) und/oder die ihm angebotenen Antworten (50 - 56) unabhängig von dem Hörgeräte-Einstell-programm veränderbar sind, und daß die Fragen (46, 48) und/oder die Antworten (50 - 56) vorzugsweise in mindestens einer von dem Hörgeräte-Einstellprogramm getrennten Datei (66, 68) oder Dateitabelle gespeichert sind.

8. Verfahren nach einem der Ansprüche 1 bis 7, **dadurch gekennzeichnet,** daß in Schritt b) der Makroaufruf in mehrere Stellbefehle (84 - 94) umgesetzt wird.

9. Verfahren nach einem der Ansprüche 1 bis 8, **dadurch gekennzeichnet,** daß in Schritt b) der Makroaufruf in mehrere alternative Stellbefehle (84 - 94) oder alternative Gruppen (78 - 82) von Stellbefehlen (84 - 94) umgesetzt wird.

10. Verfahren nach Anspruch 9, **dadurch gekennzeichnet,** daß eine Auswahl unter den alternativen Stellbefehlen (84 - 94) oder alternativen Gruppen (78 - 82) von Stellbefehlen (84 - 94) in Abhängigkeit von der Ausführbarkeit der Stellbefehle (84 - 94) und/oder von einer Gewichtung der Stellbefehle (84 - 94) getroffen wird.

11. Verfahren nach einem der Ansprüche 1 bis 10, **dadurch gekennzeichnet,** daß in Schritt c) der Parametersatz durch Veränderung eines bisherigen Parametersatzes entsprechend dem mindestens einen Stellbefehl (84 - 94) bestimmt wird.

12. Verfahren nach Anspruch 11, dadurch ge**kennzeichnet,** daß die Schritte a) bis c) wiederholt ausgeführt werden, wobei der jeweils bei einem Durchlauf bestimmte Parametersatz im nächsten Durchlauf entsprechend dem in diesem Durchlauf ermittelten mindestens einen Stellbefehl (84 - 94) verändert wird.
